# EUROPÄISCHE PATENTSCHRIFT

(11) **EP 3 216 913 B1**
(45) Veröffentlichungstag und Bekanntmachung des Hinweises auf die Patenterteilung: **24.10.2018**
(21) Anmeldenummer: 17156810.8
(22) Anmeldetag: 20.02.2017
(51) Int. Cl.: D06F 57/08, D06F 58/00, D06F 59/02

(54) **WÄSCHETROCKNER**
LAUNDRY DRYER
SÈCHE-LINGE

(30) Priorität: 11.03.2016 DE 102016104552; 14.03.2016 DE 102016104580
(43) Veröffentlichungstag der Anmeldung: 13.09.2017
(73) Patentinhaber: Leifheit AG, 56377 Nassau (DE)
(72) Erfinder: SCHAAF, Uwe, 64665 Alsbach-Hähnlein (DE); FISCHER, Klaus-Jürgen, 56379 Holzappel (DE); MÜHLE, Rebecca, 56075 Koblenz (DE); KLOTZ, Markus, 56357 Hainau (DE); SAMBALE, Christian, 65510 Idstein (DE)
(74) Vertreter: Bungartz Christophersen Partnerschaft mbB Patentanwälte

(56) Entgegenhaltungen:
- EP-A2- 1 537 821
- WO-A1-2005/085512
- WO-A1-2012/168505
- AU-A4- 2004 100 506
- CN-U- 203 960 614
- CN-U- 204 080 488
- DE-A1- 19 631 716
- DE-U1- 29 800 462
- DE-U1-202013 002 248
- KR-A- 20100 046 635
- KR-A- 20130 117 060
- KR-A- 20150 145 995
- US-A1- 2014 360 043

## Beschreibung

Die Erfindung betrifft einen insbesondere als Standwäschetrockner ausgebildeten Wäschetrockner nach dem Oberbegriff des Anspruch 1. Die gattungsgemäßen Standwäschetrockner weisen ein Trocknungsfeld mit zumindest zwei langgezogenen Halteelementen zum Aufhängen von zu trocknenden Wäschestücken auf, das über ein Traggestell gehalten ist, wobei zumindest ein Lüfter vorgesehen ist, über den eine, in zumindest eine Strömungsrichtung gerichtete Luftströmung im Bereich des Trocknungsfeldes erzeugbar ist, wobei die Strömungsrichtung zwischen die Halteelemente und/oder die daran hängenden Wäschestücke gerichtet ist.

Ein gattungsgemäßer Wäschetrockner ist aus der WO 2012/168505 A1 bekannt. Dieser Standwäschetrockner weist eine Luftführung innerhalb des Rahmens des Trocknungsfeldes auf, wobei die Luft von dieser Luftführung in die röhrenartigen Halteelementes eingeleitet wird und dort aus Austrittsöffnungen nach unten gerichtet austritt. Insbesondere wird die Luft zuvor über ein Heizelement beheizt.

Der bekannte Standwäschetrockner hat den Vorteil, dass die feuchte Luft zwischen den Wäschestücken von vorzugsweise warmer Luft verdrängt wird. Er hat jedoch den Nachteil, dass das Luftfördervolumen vergleichsweise gering ist, da der Strömungswiderstand durch die Halteelemente recht groß ist, weil diese, damit Wäsche daran aufgehängt werden kann, im Durchmesser begrenzt sind. In Verbindung mit nicht beheizter Luft wird daher der Effekt eingeschränkt bleiben müssen, wenn der energieverbrauch nicht zu hoch sein soll. Das gleiche Problem haben die aus der AU 2004100506 A4, der KR 2010 0 046 634 A und der KR 2013 0117060 A bekannten Standwäschetrockner, bei denen ebenfalls Trocknungsluft über einen Lüfter durch das Gestell und nachfolgend die Halteelemente zwischen die Wäschestücke geblasen wird.

Wäschetrockner der eingangs genannten Art sind ferner aus der DE 103 18 486 B3 bekannt. Diese Wäschetrockner sind als Standwäschetrockner ausgebildet und weisen ein Gestell mit zwei seitlichen Bügeln auf, die oben mit dem Trocknungsfeld verbunden sind und mit einem unteren Querträger auf dem Fußboden aufstehen. Zwischen den Querträgern ist eine zusätzliche Stabilisierung vorgesehen, die verhindert, dass die Bügel unbeabsichtigt einklappen.

An den Bügel des bekannten Wäschetrockners ist jeweils ein großer Lüfter vorgesehen, der Luft zwischen die an dem Trocknungsfeld hängenden Wäschestücke bläst. Hierdurch wird die sich zwischen den Wäschestücken anreichernde feuchte Luft durch trockenere Umgebungsluft ersetzt, so dass der Trocknungsprozess aufgrund des erhöhten Feuchtigkeitsgradienten optimiert wird. Gleichzeitig ist bei dem bekannten Wäschetrockner im Bereich des unteren Stabilisators ein dritter Lüfter vorgesehen, der die Luft von unten nach oben fördert. Auf diese Weise soll die seitlich zwischen die Wäschestücke geblasene Luft nach oben herausgedrückt werden.

Mit dem bekannten Wäschetrockner lässt sich die feuchte Luft effektiv durch trockenere Luft ersetzen. Er hat aber den Nachteil, dass zum einen der Aufwand für die drei Lüfter sehr groß ist und zum anderen die Lüfter an den Standbügeln bzw. dem unteren Stabilisator vorgesehen sind, was das Zusammenklappen und Lagern des Wäschetrockners aufwendig macht und die Gefahr mit sich bringt, dass der Benutzer mit seinen Fingern in die Lüfter gerät oder auch sonstige Gegenstände in die großen Rotorblätter der Lüfter eingesaugt werden. Ferner leidet der Wäschetrockner unter einem hohen Energieverbrauch. Ein ähnliches System zeigt die KR 2015 0 145 995 A, bei der große Lüfter von unten Frischluft zwischen die Wäschestücke blasen.

Aus der DE 298 00 462 U1 ist ein weiterer Wäschetrockner bekannt, der ebenfalls als Standwäschetrockner ausgebildet ist. Dieser Trockner weist ein oberes Trocknungsfeld auf, das von einem über Rollen verfahrbarem Standgestell getragen ist. Von dem Trocknungsfeld ragen beheizbare Heizstäbe vertikal nach unten. Bei befülltem Wäschetrockner sind dann diese Heizstäbe zwischen den Wäschestücken angeordnet und erwärmen die Luft, die sich ebenfalls zwischen den Wäschestücken befindet, so dass diese zum einen mehr Feuchtigkeit aufnehmen kann und zum anderen durch die Konvektionsströmung die warme, feuchte Luft nach oben abtransportiert wird. Zusätzlich können die Heizstäbe auch Auslassdüsen aufweisen, über die erwärmte Luft aus den Heizstäben herausgeblasen werden kann.

Die Ausstattung des Wäschetrockners mit den Heizstäben hat den Nachteil, dass diese Heizstäbe das Zusammenlegen des Wäschetrockners erschweren, eine Verbrennungsgefahr besteht, wenn der Benutzer die Heizstäbe anfasst und der Aufwand zur Herstellung des Wäschetrockners recht groß ist. Ein weiterer Nachteil des beheizten Wäschetrockners besteht darin, dass dieser vergleichsweise viel Energie verbraucht und so im Vergleich zu einem klassischen, elektrischen Kondensationstrockner nur geringe Vorteile aufweist.

Aus der WO2005/085512 A1 ist ein Wäschetrockner bekannt, der oberhalb eines Trocknungsfeldes Heißluftkanäle mit unteren Luftaustrittsöffnungen aufweist, über die heiße Luft von oben auf die darunter hängenden Wäschestücke geblasen werden kann. Dieser Wäschetrockner leidet auch unter dem Nachteil, dass die Luftführung aufwendig ist und dass für die Erzeugung der Heißluft vergleichsweise viel Energie aufgewendet werden muss. Ferner ist ein externes Aggregat zum Aufheizen und Einleiten der Luft in die Kanäle erforderlich, das wiederum das Handling des Wäschetrockners aufwendig werden lässt.

Aus der DE 196 31 716 A1 ist wiederum ein Wäschetrockner bekannt, der unterhalb des Trocknungsfeldes an den beiden Schmalseiten des rechteckigen Trocknungsfeldes jeweils vier, nebeneinander angeordnete Axiallüfter aufweist, die Luft zwischen die am Trocknungsfeld hängenden Wäschestücke blasen. Bei diesem Wäschetrockner ist der Aufwand für die insgesamt acht Lüfter, die unabhängig voneinander mit Strom versorgt werden müssen, relativ groß.

Ferner sind, zum Beispiel aus der US 2014 0 360 043 A1, Wäschetrockner mit separaten Heizelementen bekannt. Diese können, wie im Falle eines aus der DE 298 00 462 U1 bekannten Standwäschetrockners, ein Heißluftgebläse aufweisen können, über das die Luft der zwischen den Wäschestücken angeordneten Heizelement bewegt ist.

Aufgabe der Erfindung ist es daher, einen kostengünstig herstellbaren Wäschetrockner zu schaffen, bei dem mit geringem Energiebedarf eine möglichst effektive Verdrängung feuchter Luft durch trockenere Luft möglich ist.

Diese Aufgabe wird nach der Erfindung durch einen Wäschetrockner nach Anspruch 1 gelöst.

Durch die erfindungsgemäße Ausgestaltung des Wäschetrockners kann nun kostengünstig ein Wäschetrockner aufgebaut werden, der einen Luftaustausch zwischen den am Trocknungsfeld hängenden Wäschestücken ermöglicht. Hierzu ist die Luftverteilkammer vorgesehen, die von dem Lüfter mit Umgebungsluft beschickt wird. Die Luftverteilkammer ist strömungstechnisch mit der Luftführung verbunden, die wiederum Luftströmungsöffnungen aufweist, über die Luft zwischen die Wäschestücke geblasen wird.

Der Erfindung liegt grundsätzlich ein erster Gedanke zugrunde, dass nämlich die Strömungsgeschwindigkeit und die Menge der zwischen die Wäschestücke eingeblasenen Luft vergleichsweise klein gehalten werden kann, um dennoch ein gutes Trocknungsergebnis zu erreichen. Dieser bewusste Verzicht auf hohe Austauschleistungen ermöglicht es bei einem Ausführungsbeispiel der Erfindung, die Luftführung in das Trocknungsfeld zu integrieren und mit einer geringen Anzahl von Lüftern, bevorzugten mit nur einem Lüfter auszukommen. Dies reduziert nicht nur die Materialkosten, sondern auch den Energieverbrauch des Wäschetrockners.

Nach der Erfindung ist die Luftverteilkammer so angeordnet, dass sie über die Luftströmungsöffnungen, die auch über Leitungen mit der Luftverteilkammer verbunden sein können, im Vergleich zur Luft, die sich zwischen den Wäschestücken befindet, trockenere Luft in den Bereich zwischen die Wäschestücke fördert. Vorteilhaft sind alle Bereiche der Luftführung für die Strömung widerstandsarm ausgebildet, so dass der Energieverbrauch hierdurch minimiert werden kann.

Das Trocknungsfeld ist mit einem Rahmen versehen, der zumindest abschnittsweise als Hohlkammer ausgebildet ist, wobei diese Hohlkammer dann die Luftverteilkammer bildet. Bei Der Lüfter kann unmittelbar an der Hohlkammer angeordnet sein und die Luft durch ein Durchtrittsfenster, in dem der Lüfter mit seinem Rotor angeordnet ist, in die Luftverteilkammer fördern. Alternativ kann der Lüfter natürlich auch an einer anderen Stelle vorgesehen sein und über eine Zuleitung die Luft in die Luftverteilkammer fördern. Auch können zum Beispiel zwei gegenüberliegende Luftverteilkammern vorgesehen sein, wobei dann beispielsweise jeder Luftverteilkammer wenigstens ein Lüfter zugeordnet sein kann. Auch diese Lüfter können unmittelbar an einer der die Luftverteilkammern bildenden Hohlkammern angeordnet sein.

Die Luftströmungsöffnungen sind unmittelbar an der Luftverteilkammer angeordnet.

Eine grundsätzlich mögliche Ausgestaltung der Erfindung weist einen Rahmen oder ein Rahmenteil des Trocknungsfeldes auf, in dem sich die Luftverteilkammer befindet. Bei dieser Ausgestaltung kann im Trocknungsfeld eine Luftführung vorgesehen sein, die die Luft zu den Luftströmungsöffnungen fördert, die entfernt zur Luftverteilkammer angeordnet sind oder die Luftströmungsöffnungen sind unmittelbar an der Luftverteilkammer vorgesehen. Auch kann sich die Luftverteilkammer zum Beispiel auf einen vollständig hohlen Rahmen erstrecken, der das Trocknungsfeld vollständig umgibt.

Eine andere grundsätzliche Ausgestaltung der Erfindung weist eine oder mehrere Luftverteilkammern auf, die an einer Seite des Trocknungsfeldes angeordnet sind, aber vom Trocknungsfeld unabhängig sind. In diesem Fall kann die Luftverteilkammer in einem gesonderten Bauteil vorgesehen sein, dass zum Beispiel an den Standrohren des Standwäschetrockners befestigt ist. Auch eine Befestigung am Trocknungsfeld selbst ist natürlich möglich. Auch in diesem Fall kann grundsätzlich eine Anordnung der Luftströmungsöffnungen sowohl unmittelbar an dem Bauteil, das die Luftverteilkammer aufweist, als auch an anderen Bauteilen des Wäschetrockners erfolgen.

Die Luftströmungsöffnungen können je nach Anforderung speziell geformt sein. So kann zum einen die Strömungsrichtung über die Geometrie der Luftströmungsöffnungen eingestellt werden. Grundsätzlich wird eine einfache Luftströmung ausreichen, bei Bedarf kann es aber auch praktikabel sein, dass zum Beispiel jede zweite Luftaustrittsöffnung die Luftströmung eher zu einer Seite lenkt, während die anderen Luftströmungsöffnungen die Luftströmung zur gegenüberliegenden Seite lenken.

Auch kann über die Geometrie der Luftströmungsöffnungen der Abstrahlwinkel der Luftströmung eingestellt werden, auch hier kann zum Beispiel jede zweite Luftaustrittsöffnung einen sehr kleinen Aufweitungswinkel aufweisen, um eine Luftströmung zu erzeugen, die eher nach unten gerichtet ist. Die verbleibenden Luftströmungsöffnungen können dann zum Beispiel einen großen Strahlaufweitungswinkel aufweisen, so dass die hieraus geförderte Luft eher im oberen Bereich der Wäschestücke verbleibt.

Auch im Zusammenhang mit der vorliegenden Erfindung ist es möglich, in dem Luftstrom, zum Beispiel im Bereich der Luftverteilkammer, eine Heizung vorzusehen, um die Luft anzuwärmen. Üblicherweise wird dies jedoch nicht notwendig sein, da hiermit ein zu hoher Energieverbrauch verbunden sein wird.

Um nicht unnötig Energie zu verbrauchen, kann eine Zeitschaltung vorgesehen sein, die nach einer gewissen Betriebsdauer den Lüfter abschaltet. Ferner kann vorgesehen sein, dass sich der Lüfter periodisch an- und ausschaltet, um die Tatsache zu nutzen, dass sich die Luft zwischen den Wäschestücken erst wieder mit Feuchtigkeit anreichern muss, um einen positiven Effekt durch den Luftaustausch zu erreichen. Die Intervalle können an die Betriebsdauer angepasst werden um weiter Energie zu sparen. Hierzu kann zum Beispiel vorgesehen sein, dass die Pausen zwischen den Phasen, in denen der Lüfter in Betrieb ist, mit zunehmender Betriebsdauer verlängert werden, da bei zunehmender Betriebsdauer mit einer geringeren Feuchtigkeit infolge des fortschreitenden Abtrocknens der Wäsche gerechnet wird. Auf gleiche Weise können auch die Phasen, in denen der Lüfter im Betrieb ist, verkürzt werden. Schließlich ist es natürlich möglich, die Förderleistung der Lüfter durch Reduzierung der aufgenommenen Leistung mit zunehmender Betriebsdauer zu reduzieren.

Eine weitere Steuerungsmöglichkeit zur Energieeinsparung kann darin bestehen, dass der Wäschetrockner Mittel aufweist, über die das Gewicht der Wäsche bestimmt werden kann. Diese Messgröße kann dann als Eingangsgröße für eine Regelung des Lüfters verwendet werden, da mit abnehmendem Gewicht davon ausgegangen werden kann, dass die Wäsche zunehmend trocknet. Um eine solche Lösung zu realisieren, können beispielsweise an den Bügeln des Traggestells eines Standwäschetrockners Wägezellen vorgesehen sein, die mit einer zentralen Steuerung für die Lüfterleistung verbunden sind.

Alternativ könnte auch ein Feuchtigkeitssensor vorgesehen sein, der die Luftfeuchtigkeit oder die Feuchtigkeit der Wäsche misst, wobei die so bestimmte Feuchtigkeit dann ebenfalls als Eingangsgröße für die Lüfterregelung verwendet werden kann. Vorteilhafte Ausführungsformen des Wäschetrockners sind Gegenstand der abhängigen Ansprüche. Schließlich sei ausdrücklich bemerkt, dass mit Luftströmung nicht nur eine Strömung gemeint ist, die von der Luftströmungsöffnungen durch die Wäschestücke hindurch gerichtet ist, sondern auch das der umgekehrte Strömungsweg hiermit gemeint sein soll, dass nämlich der Lüfter über die Luftströmungsöffnungen die feuchte Luft in die Luftverteilkammer ansaugt.

Grundsätzlich wird als Luftverteilkammer ein gesonderter Hohlraum vorgesehen sein, der an einer seiner Seiten oder, wenn er sich zumindest teilweise um das Trocknungsfeld herum erstreckt, an mehreren Seiten die Luftströmungsöffnungen aufweisen kann. Letztere können aber auch an einer mit der Luftverteilkammer verbundenen Luftführungen in Form von Kanälen oder Röhren vorgesehen sein. Schließlich kann aber auch die Luftverteilkammer selbst als kanal- oder röhrenartige Luftführung ausgebildet sein.

Die Erfindung wird in den nachfolgenden Figuren am Beispiel eines Standwäschetrockners weiter erläutert. Die Anwendung der Erfindung ist aber nicht auf Standwäschetrockner beschränkt, das erfindungsgemäße Prinzip kann auch in Verbindung mit Wandtrocknern oder auch mit Wäschespinnen Anwendung finden.

Weitere Ausgestaltungen eines Wäschetrockners weisen mehrere Luftverteilkammern auf, wobei diese von einem gemeinsamen Lüfter oder auch von mehreren Lüftern, beispielsweise jeweils einen für jede Luftverteilkammer, beschickt werden können.

Weitere Vorteile der Erfindung ergeben sich aus der nachfolgenden Beschreibung bevorzugter Ausführungsbeispiele anhand der Zeichnungen.

In den Zeichnungen zeigt:
- Fig. 1: einen erfindungsgemäßen, als Standwäschetrockner ausgebildeten Wäschetrockner,
- Fig. 2: das Trocknungsfeld des in Figur 1 dargestellten Standwäschetrockners in einer Ansicht von oben,
- Fig. 3: das in Figur 2 dargestellte Trocknungsfeld in einer Ansicht von unten,
- Fig. 4: das in den Figuren 2 und 3 dargestellte Trocknungsfeld in einer Explosionsdarstellung,
- Fig. 5: eine weitere Ausgestaltung eines als Standwäschetrockners ausgebildeten Wäschetrockners und
- Fig. 6: eine dritte Ausgestaltung eines als Standwäschetrockners ausgebildeten Wäschetrockners.

In Figur 1 ist ein erfindungsgemäßer Wäschetrockner dargestellt, der ein Trocknungsfeld 2 aufweist, das einen umlaufenden Rahmen besitzt. An den Enden des Trocknungsfeldes 2 ist über Scharniergelenke jeweils ein Standbügel eines Traggestells 1 mit dem Trocknungsfeld 2 verbunden. Das Trocknungsfeld 2 selbst ist rechteckig und rahmenartig mit einem Fenster ausgebildet, wobei in dem Fenster zwischen zwei gegenüberliegenden Schmalseiten Halteelemente 3 zum Aufhängen von Wäschestücken parallel zueinander verlaufen. Natürlich kann das Trocknungsfeld 2 auch dreidimensional ausgebildet sein, wobei die Haltelemente 3 in einer, zwei oder mehreren Ebenen angeordnet sind können. Die Halteelemente 3 können Leinen bzw. Schnüre oder auch Stangen sein. Letztlich kommen hier alle Halteelemente 3 in Betracht, die auch mit herkömmlichen Wäschetrocknern verwendet verbunden werden können.

Im rechten Bereich ist der Rahmen des Trocknungsfeldes 2 vergrößert und nimmt die Luftverteilkammer 5 auf. Gleichzeitig ist im rechten Bereich (hier nicht sichtbar) der Lüfter 4 vorgesehen, über den Luft, hier von unten, in die neben dem Lüfter 4 vorgesehene Luftverteilkammer 5 gefördert wird. Hierzu ist der Lüfter 4 als Radiallüfter ausgebildet, der die Luft von der Unterseite ansaugt und in die links neben ihm angeordnete Luftverteilkammer 5 fördert.

Im gezeigten Ausführungsbeispiel ist der Lüfter 4 elektromotorisch betrieben und wird über einen Netzstecker mit Energie versorgt. Alternativ kann der Lüfter 4 auch akkubetrieben sein. Auch eine Versorgung über Solarzellen, die beispielsweise an einem gesonderten, schwenkbar mit dem Trocknungsfeld 2 oder dem Traggestell 1 verbundenen Panel angeordnet sein können, wäre möglich.

Der in Figur 1 dargestellte Standwäschetrockner weist an jeder Seite seines Rahmens eine Luftführung 6 auf, über die die von dem Lüfter 4 in die Luftverteilkammer 5 geförderte Luft auf die gegenüberliegende Seite des Rahmens des Trocknungsfeldes 2 gefördert wird. An den beiden Schmalseiten des Fensters im Trocknungsfeld 2, zwischen den Halteelementen 3, sind Luftströmungsöffnungen 7 vorgesehen, über die die Luft auf beiden Schmalseiten zwischen die Halteelemente 3 gedrückt wird.

Die Luftströmungsöffnungen 7 können so ausgebildet sein, dass die Luft schräg nach unten austritt, so dass sie zwischen die Wäschestücke, die an den Halteelementen 3 hängen, strömt. Die Luftführung 6 ist eine normale Leitung, die die auf der linken Seite angeordneten Luftströmungsöffnungen 7 mit der Luftverteilkammer 5 verbindet. Selbstverständlich können auch auf beiden Seiten des Rahmens Luftführungen 6 vorgesehen sein. Ferner müssen diese Luftführungen 6 auch nicht in den Rahmen integriert sein, sie können auch von unten auf den Rahmen aufgesetzt werden, gleiches gilt für die Luftverteilkammer 5 und den Lüfter 4.

In den Figuren 2, 3 und 4 ist das Trocknungsfeld 2 des Wäschetrockners aus Figur 1 in separaten Abbildungen als Ansicht von oben, als Ansicht von unten und als Explosionsdarstellung gezeigt. Insbesondere aus der Explosionsdarstellung (Figur 4) ist die Luftführung 6 gut zu erkennen. Der Rahmen des Trocknungsfeldes 2 besteht im Wesentlichen aus zwei gegenüberliegenden Luftführungen 6, die rohrartig ausgebildet sind. An den beiden Enden dieser Luftführungen 6 ist jeweils ein Endstück vorgesehen, wobei an einem in den Figuren 2, 3 und 4 links dargestellten Ende ein größeres Rahmenteil zur Aufnahme des Lüfters 4 angeordnet ist. Dieses linke Rahmenteil ist als hohles Bauteil ausgebildet, wobei eine vertikale Wandung zusammen mit dem Boden und der Decke die Luftverteilkammer 5 begrenzt.

In der Luftverteilkammer 5 ist im Boden eine Öffnung vorgesehen, in die der Lüfter 4 eingesetzt ist, wobei der Lüfter 4 hier als Radiallüfter ausgebildet ist und die Luft von unten in die Luftverteilkammer 5 ansaugt. Infolge dieser Tätigkeit des Lüfters 4 ergeben sich in der Luftverteilkammer 5 ein Überdruck und damit eine Strömung der angesaugten Luft zum einen durch die beiden Luftführungen 6 zum rechten Rahmenteil, das ebenfalls als Hohlkammer ausgebildet ist. In diesem rechten Rahmenteil sind nach schräg unten gerichtete Luftströmungsöffnungen 7 vorgesehen, durch die die Luft dann in Richtung der an den Halteelementen 3 hängenden Wäschestücke strömt.

Zum anderen sind auf der linken Seite ebenfalls Luftströmungsöffnungen 7 vorgesehen (in den Figuren 2 und 4 nicht sichtbar, vgl. aber Figur 3), so dass von den beiden Schmalseiten aus die Luft zwischen die Wäschestücke gefördert wird. Im Bereich des linken Rahmenteils, hinter der Abgrenzung der Luftverteilkammer 5, kann zum Beispiel ein Anschlusskabel, auch mit einer Aufwickelautomatik, vorgesehen sein.

Wesentliche Charakteristika des in den Figuren 1 bis 4 dargestellten Ausführungsbeispiels sind also der als Radiallüfter ausgebildete Lüfter 4, der von unten Luft in die Luftverteilkammer 5 ansaugt, dort für einen Überdruck sorgt und so die Strömung durch die Luftströmungsöffnungen 7 auf der linken Seite sowie durch die Luftführungen 6 auch durch die Luftströmungsöffnungen 7 auf der rechten Seite bewirkt. Die Ausgestaltung der Luftverteilkammer 5 sowie der Luftführung 6 und die Beschickung der Luftströmungsöffnungen 7 kann besonders einfach durch die hohle Ausgestaltung des Trocknungsfeldes 2 realisiert werden, so dass die Teile des Trocknungsfeldes 2 zum Beispiel als Spritzgussteile aus Kunststoff hergestellt werden können.

In den Figuren 5 und 6 sind zwei weitere Ausführungsbeispiele eines erfindungsgemäßen Wäschetrockners dargestellt, die ebenfalls als Standwäschetrockner ausgebildet sind.

Figur 5 zeigt einen Wäschetrockner, bei dem die Luftströmungsöffnungen 7 an den Halteelementen 3 vorgesehen sind. Hierzu sind die Halteelemente 3 als hohle Stangen ausgebildet und verlaufen von einer Seite des Traggestells 1 zur gegenüberliegenden Seite. Dabei ist es nicht unbedingt notwendig, dass diese Halteelemente 3 starre Rohre sind, auch schlauchartige, elastische Halteelemente 3 können hier Anwendung finden. Die Halteelemente 3 können aus Metall oder aus Kunststoff gefertigt sein.

Bei diesem Ausführungsbeispiel ist der Lüfter 4 ebenfalls als Radiallüfter ausgebildet, sitzt aber in einem Bauteil, das am linken Bügel des Traggestells 1 vorgesehen ist. In diesem Fall befindet sich auch die Luftverteilkammer 5 an diesem Bauteil. Von hier aus strömt infolge des Überdrucks die Luft in den linken Teil des Trocknungsfeldes 2. Dieser linke Teil ist als Hohlkammer ausgebildet und steht in Strömungsverbindung mit den röhrenartigen Halteelementen 3.

Die vom Lüfter 4 seitlich angesaugte Luft wird daher durch die Luftverteilkammer 5 sowie linken Teil des Trocknungsfeldes 2 in die Halteelemente 3 gepresst. Von hier aus strömt sie durch die an der Unterseite der Halteelemente 3 angeordneten Austrittsöffnungen zwischen die hier nicht dargestellten Wäschestücke.

In Figur 6 ist schließlich eine dritte Ausgestaltung der Erfindung dargestellt, bei der drei Lüfter 4, die hier als Axiallüfter ausgebildet sind, auf jeder Seite vorgesehen sind. Hier befindet sich die Luftverteilkammer 5 vor den Lüftern 4, so dass die Lüftergitter der Lüfter 4 die Luftströmungsöffnungen 7 bilden. Die Axiallüfter saugen eine seitliche Ansaugöffnung 8 die Luft in die Luftverteilkammer 5 an und fördern sie zwischen die an den Halteelementen 3 des Trocknungsfeldes 2 hängenden Wäschestücke.

### Bezugszeichenliste:

- 1: Traggestell
- 2: Trocknungsfeld
- 3: Halteelement
- 4: Lüfter
- 5: Luftverteilkammer
- 6: Luftführung
- 7: Luftströmungsöffnung
- 8: Ansaugöffnung

## Patentansprüche

1. Wäschetrockner mit einem Trocknungsfeld (2), das zumindest zwei langgezogene Halteelemente (3) zum Aufhängen von zu trocknenden Wäschestücken aufweist und über ein Traggestell (1) gehalten ist, und mit zumindest einem elektromotorisch angetriebenen Lüfter (4), über den eine, in zumindest eine Strömungsrichtung gerichtete Luftströmung im Bereich des Trocknungsfeldes (2) erzeugbar ist, die zwischen die Halteelemente (3) und/oder die daran hängenden Wäschestücke gerichtet ist, wobei zumindest eine Luftverteilkammer (5) vorgesehen ist, in die der Lüfter (4) Luft fördert, und das Trocknungsfeld (2) einen von einem vorderen Rahmenteil, einem hinteren Rahmenteil sowie zumindest einem, an einer der Seiten des Trocknungsfeldes (2) angeordneten Seitenteil gebildeten Rahmen und wenigstens eine, mit der Luftverteilkammer (5) strömungstechnisch verbundene Luftführung (6) mit Luftströmungsöffnungen (7) aufweist, über die die Luft in Strömungsrichtung austritt, und wobei zur Bildung der Luftverteilkammer (5) zumindest der vordere Rahmenteil als Hohlkammer ausgebildet ist, und die Halteelemente (3) von einer an dem vorderen Rahmenteil angeordneten, vorderen Befestigungslinie zu einer an dem hinteren Rahmenteil angeordneten hinteren Befestigungslinie verlaufen, **dadurch gekennzeichnet, dass**
die Luftströmungsöffnungen (7), über die Luft zwischen die Wäschestücke geblasen wird, unmittelbar an der Luftverteilkammer (5) angeordnet sind und längs der vorderen Befestigungslinie oder parallel zu der vorderen Befestigungslinie angeordnet sind.

2. Wäschetrockner nach Anspruch 1, **dadurch gekennzeichnet, dass** zur Bildung der Luftverteilkammer (5) der vordere Rahmenteil und der hintere Rahmenteil als Hohlkammer ausgebildet sind.

3. Wäschetrockner nach Anspruch 2, **dadurch gekennzeichnet, dass** der vordere Rahmenteil, der hintere Rahmenteil und das Seitenteil als durchgängige Hohlkammer ausgebildet sind.

4. Wäschetrockner nach einem der beiden vorhergehenden Ansprüche, **dadurch gekennzeichnet, dass** der Lüfter (4) in eine Öffnung in der Wandung der Luftverteilkammer (5) eingesetzt ist und die Umgebungsluft unmittelbar in die Luftverteilkammer (5) fördert.

5. Wäschetrockner nach einem der vorhergehenden Ansprüche, **dadurch gekennzeichnet, dass** die Halteelemente (3) als elastisches oder starres Rohr ausgebildet sind, das mit der Luftverteilkammer (5) in Strömungsverbindung steht, wobei an den Halteelementen (3), insbesondere an deren Unterseite, Luftströmungsöffnungen (7) angeordnet sind, die zumindest teilweise düsenförmig ausgebildet sein können.

6. Wäschetrockner nach einem der vorhergehenden Ansprüche, **dadurch gekennzeichnet, dass** die Luftströmungsöffnungen (7) unterschiedliche Ausgestaltungen der Düsengeometrie und/oder unterschiedliche gerichtete Austrittswinkel des Luftstroms aufweisen, um den Luftstrom mit unterschiedlichen Abstrahlwinkeln und/oder unterschiedlichen Strahlaufweitungswinkeln ausgeben zu können.

7. Wäschetrockner nach einem der vorhergehenden Ansprüche, **dadurch gekennzeichnet, dass** in der Luftverteilkammer (5) eine Heizung zum Aufheizen der Luft vorgesehen ist und/oder dass in der Luftverteilkammer (5) Trocknungsmittel zum Trocknen der angesaugten Umgebungsluft vorgesehen sind, die insbesondere von einem feuchtigkeitsaufnehmenden Granulat oder einem Superabsorber gebildet sind.

8. Wäschetrockner nach einem der vorhergehenden Ansprüche, **dadurch gekennzeichnet, dass** der Lüfter (4) elektromotorisch betrieben ist und eine Abschaltautomatik vorgesehen ist, die über eine Steuerung den Motor in seiner Leistungsaufnahme zu reduzieren vermag oder vollständig abschaltet, wobei die Steuerung eine Zeitsteuerung, die nach Erreichen einer vorgegebenen oder einer einstellbaren Laufdauer den Motor steuert, oder eine Gewichtssteuerung, die über eine Bestimmung der Zugbelastung der Haltelemente (3) den Trocknungsverlauf und in Abhängigkeit des Trocknungsverlaufes den Motor zu steuern vermag, sein kann.

9. Wäschetrockner nach einem der vorhergehenden Ansprüche, **dadurch gekennzeichnet, dass** der Wäschetrockner einen elektromotorisch angetriebenen Lüfter (4) und einen Akku aufweist, über den der Lüfter (4) mit Energie versorgt ist.

10. Wäschetrockner nach einem der vorhergehenden Ansprüche, **dadurch gekennzeichnet, dass** der Wäschetrockner eine Steuerung aufweist und einen Gewichtssensor aufweist, der zur Bestimmung des Trocknungsgrades der Wäsche den Verlauf des Gewichtes des Trocknungsfeldes (2) zu bestimmen vermag, wobei die Steuerung nach Erreichen einer vordefinierten Gewichtsabnahme den Lüfter (4) abschaltet.

11. Wäschetrockner nach einem der vorhergehenden Ansprüche, **dadurch gekennzeichnet, dass** der Wäschetrockner eine Steuerung aufweist, die den Lüfter (4) in vorgegebenen Intervallen an- und ausschaltet.

12. Wäschetrockner nach dem vorhergehenden Anspruch, **dadurch gekennzeichnet, dass** die Steuerung derart ausgebildet ist, dass die Pausen zwischen den Intervallen, in denen der Lüfter (4) nicht läuft, mit zunehmender Zeitdauer länger gehalten sind und/oder die Intervalle, in denen der Lüfter (4) läuft, mit zunehmender Zeitdauer kürzer gehalten sind.

## Claims

1. Laundry drier having a drying panel (2), which has at least two elongate retaining elements (3) on which to hang items of laundry which are to be dried and which is retained via a supporting framework (1), and having at least one fan (4), which is driven by an electric motor and via which it is possible to generate, in the region of the drying panel (2), an air flow which is directed in at least one flow direction between the retaining elements (3) and/or the items of laundry hanging thereon, wherein at least one air-distributing chamber (5) is provided, the fan (4) feeding air into said chamber, and the drying panel (2) has a frame formed by a front frame part, a rear frame part and at least one side part arranged on one of the sides of the drying panel (2), and also has at least one air guide (6), which is flow-connected to the air-distributing chamber (5) and has air-flow openings (7), via which the air exits in the flow direction, and wherein, for the purpose of forming the air-distributing chamber (5), at least the front frame part is designed in the form of a hollow chamber, and the retaining elements (3) run from a front fastening line, which is arranged on the front frame part, to a rear fastening line, which is arranged on the rear frame part, **characterized in that** the air-flow openings (7), via which air is blown between the items of laundry, are arranged directly on the air-distributing chamber (5) and along the front fastening line, or parallel to the front fastening line.

2. Laundry drier according to Claim 1, **characterized in that**, for the purpose of forming the air-distributing chamber (5), the front frame part and the rear frame part are designed in the form of a hollow chamber.

3. Laundry drier according to Claim 2, **characterized in that** the front frame part, the rear frame part and the side part are designed in the form of a continuous hollow chamber.

4. Laundry drier according to either of the two preceding claims, **characterized in that** the fan (4) is inserted into an opening in the wall of the air-distributing chamber (5) and feeds the ambient air directly into the air-distributing chamber (5).

5. Laundry drier according to one of the preceding claims, **characterized in that** the retaining elements (3) are designed in the form of an elastic or rigid tube which is flow-connected to the air-distributing chamber (5), wherein the retaining elements (3) have arranged on them, in particular on their underside, air-flow openings (7), which may be designed, at least to some extent, in the form of nozzles.

6. Laundry drier according to one of the preceding claims, **characterized in that** the air-flow openings (7) have different nozzle-geometry configurations and/or different directed air-stream exit angles, in order for it to be possible for the air stream to be discharged at different emission angles and/or different jet-widening angles.

7. Laundry drier according to one of the preceding claims, **characterized in that** the air-distributing chamber (5) contains a heater for heating up the air, and/or **in that** the air-distributing chamber (5) contains drying means, which are intended for drying the ambient air taken in and are formed in particular by moisture-absorbing granules or a super absorber.

8. Laundry drier according to one of the preceding claims, **characterized in that** the fan (4) is operated by an electric motor and an automatic switch-off function is provided, the latter being able to reduce the power consumption of the motor, or switch off the same altogether, via a control means, wherein the control means may be a timer, which controls the motor once a period of time which is predetermined, or can be set, has been reached, or a weight-based control means, which uses determination of the tensile loading of the retaining elements (3) in order to be able to control the course of drying and, in dependence on the course of drying, the motor.

9. Laundry drier according to one of the preceding claims, **characterized in that** the laundry drier has a fan (4), which can be driven by an electric motor, and a battery, via which the fan (4) is supplied with power.

10. Laundry drier according to one of the preceding claims, **characterized in that** the laundry drier has a control means and a weight sensor which, for the purpose of determining the degree to which the laundry is dried, is able to determine the progression of the weight of the drying panel (2), wherein, once a predefined reduction in weight has been reached, the control means switches off the fan (4).

11. Laundry drier according to one of the preceding claims, **characterized in that** the laundry drier has a control means which switches the fan (4) on and off at predetermined intervals.

12. Laundry drier according to the preceding claim, **characterized in that** the control means is designed such that the pauses between the intervals during which the fan (4) is not running become longer as time goes on, and/or the intervals during which the fan (4) is running become shorter as time goes on.

## Revendications

1. Sèche-linge comprenant un champ de séchage (2), lequel possède au moins deux éléments de maintien (3) étirés en longueur servant à accrocher des pièces de linge à sécher et est maintenu par le biais d'un bâti porteur (4), et comprenant au moins un ventilateur (1) entraîné par un moteur électrique par le biais duquel peut être produit un courant d'air dirigé dans au moins une direction d'écoulement dans la zone du champ de séchage (2), lequel est orienté entre les éléments de maintien (3) et/ou les pièces de linge accrochées à ceux-ci, au moins une chambre de distribution d'air (5) étant présente, dans laquelle le ventilateur (4) transporte de l'air, et le champ de séchage (2) possédant un cadre formé par une partie de cadre avant, une partie de cadre arrière ainsi au moins une partie latérale disposée sur l'un des côtés du champ de séchage (2), ainsi qu'au moins un guide d'air (6) muni d'ouvertures d'écoulement d'air (7) relié fluidiquement avec la chambre de distribution d'air (5), par le biais duquel sort l'air dans la direction d'écoulement, et au moins la partie de cadre avant étant réalisée sous la forme d'une chambre creuse en vue de former la chambre de distribution d'air (5), et les éléments de maintien (3) s'étendant depuis une ligne de fixation avant, disposée au niveau de la partie de cadre avant, jusqu'à une ligne de fixation arrière, disposée au niveau de la partie de cadre arrière, **caractérisé en ce que** les ouvertures d'écoulement d'air (7), par le biais desquelles de l'air est soufflé entre les pièces de linge, sont disposées directement au niveau de la chambre de distribution d'air (5) et sont disposées le long de la ligne de fixation avant ou parallèlement à la ligne de fixation avant.

2. Sèche-linge selon la revendication 1, **caractérisé en ce que** pour former la chambre de distribution d'air (5), la partie de cadre avant et la partie de cadre arrière sont réalisées sous la forme de chambres creuses.

3. Sèche-linge selon la revendication 2, **caractérisé en ce que** la partie de cadre avant, la partie de cadre arrière et la partie latérale sont réalisées sous la forme de chambres creuses continues.

4. Sèche-linge selon l'une des deux revendications précédentes, **caractérisé en ce que** le ventilateur (4) est inséré dans une ouverture dans la paroi de la chambre de distribution d'air (5) et transporte l'air ambiant directement dans la chambre de distribution d'air (5).

5. Sèche-linge selon l'une des revendications précédentes, **caractérisé en ce que** les éléments de maintien (3) sont réalisés sous la forme d'un tube flexible ou rigide qui se trouve en liaison d'écoulement avec la chambre de distribution d'air (5), des ouvertures d'écoulement d'air (7) qui peuvent au moins partiellement être réalisées en forme de buse étant disposées au niveau des éléments de maintien (3), notamment au niveau de leur côté inférieur.

6. Sèche-linge selon l'une des revendications précédentes, **caractérisé en ce que** les ouvertures d'écoulement d'air (7) possèdent des configurations différentes de la géométrie de buse et/ou des angles de sortie du flux d'air orientés différents afin de pouvoir délivrer le flux d'air avec des angles de jet différents et/ou des angles d'élargissement du jet différents.

7. Sèche-linge selon l'une des revendications précédentes, **caractérisé en ce qu'**un dispositif de chauffage destiné à chauffer l'air se trouve dans la chambre de distribution d'air (5) et/ou **en ce que** des moyens de séchage destinés à sécher l'air ambiant aspiré se trouvent dans la chambre de distribution d'air (5), lesquels sont notamment constitués de granulés absorbant l'humidité ou d'un superabsorbant.

8. Sèche-linge selon l'une des revendications précédentes, **caractérisé en ce que** le ventilateur (4) fonctionne avec un moteur électrique et il existe un dispositif d'arrêt automatique qui, par le biais d'une commande, est apte à réduire la puissance consommée par le moteur arrête complètement celui-ci, la commande pouvant être une commande par le temps, laquelle commande le moteur après avoir atteint une durée de fonctionnement prédéfinie ou réglable, ou une commande par le poids, laquelle est apte à commander le déroulement du séchage en déterminant la charge de traction des éléments de maintien (3) et le moteur en fonction du déroulement du séchage.

9. Sèche-linge selon l'une des revendications précédentes, **caractérisé en ce que** le sèche-linge possède un ventilateur (4) à entraînement par moteur électrique et un accumulateur par le biais duquel le ventilateur (4) est alimenté en énergie.

10. Sèche-linge selon l'une des revendications précédentes, **caractérisé en ce que** le sèche-linge possède une commande et un capteur de poids, qui est apte à déterminer l'évolution du poids du champ de séchage (2) en vue de déterminer le degré de séchage du linge, la commande arrêtant le ventilateur (4) après qu'une baisse de poids prédéfinie ait été atteinte.

11. Sèche-linge selon l'une des revendications précédentes, **caractérisé en ce que** le sèche-linge possède une commande qui met en marche et arrête le ventilateur (4) à des intervalles prédéfinis.

12. Sèche-linge selon l'une des revendications précédentes, **caractérisé en ce que** la commande est configurée de telle sorte que les pauses entre les intervalles dans lesquels le ventilateur (4) ne fonctionne pas sont maintenues plus longues à mesure que la durée augmente et/ou les intervalles dans lesquels le ventilateur (4) fonctionne sont maintenus plus courts à mesure que la durée augmente.
